# EUROPÄISCHE PATENTSCHRIFT

(11) **EP 2 546 525 B1**
(45) Veröffentlichungstag und Bekanntmachung des Hinweises auf die Patenterteilung: **29.03.2017**
(21) Anmeldenummer: 11005738.7
(22) Anmeldetag: 13.07.2011
(51) Int. Cl.: F04D 15/00, F04D 29/42

(54) **Kreiselpumpe mit Spiralgehäuse**
Circulation pump with spiral housing
Pompe centrifuge dotée d'un boîtier à spirales

(43) Veröffentlichungstag der Anmeldung: 16.01.2013
(73) Patentinhaber: Oase GmbH, 48477 Hörstel (DE)
(72) Erfinder: Hanisch, Enno, 49080 Osnabrück (DE); Hembrock, Reinhard, 48477 Hörstel (DE)
(74) Vertreter: Weeg, Thomas

(56) Entgegenhaltungen:
- WO-A1-2004/020835
- JP-A- 11 294 366
- JP-A- 59 018 297

## Beschreibung

Die vorliegende Erfindung bezieht sich auf eine Kreiselpumpe mit einem Pumpengehäuse, das eine Ansaugöffnung und eine Auslassöffnung aufweist, die durch einen im Pumpengehäuse angeordneten Durchflussraum miteinander verbunden sind, einem im Durchflussraum angeordneten rotierend antreibbaren Laufrad, einem den Außenumfang des Laufrades umgebenden Spiralgehäuse und einem mit dem Durchflussraum in fluidischer Verbindung stehenden Ausdehnungskörper.

Eine Kreiselpumpe ist aus der Schrift WO 2004/020835 bekannt. Aus der Schrift DE 103 31 602 A1 ist es bekannt, eine Kreiselpumpe mit einem oder mehreren Ausdehnungskörpern zu versehen, um die Welle des Laufrades vor Frostschäden zu schützen. Wenn sich das Volumen des im Durchflussraum befindlichen Wassers aufgrund des temperaturbedingten Wechsels des Aggregatzustands verändert, kann der Ausdehnungskörper flexibel seine Form verändern. Insbesondere können auf das Pumpengehäuse oder Pumpenteile einwirkende Biegekräfte und Drücke beim Einfrieren von Wasser vermieden werden, wenn der Ausdehnungskörper durch einen steigenden Druck im Pumpengehäuse zusammengedrückt wird und auf diese Weise die Volumenzunahme des Wassers im Pumpengehäuse kompensiert werden kann. Zur Herstellung des Ausdehnungskörpers können flexible und elastische Materialien verwendet werden, wie beispielsweise Gummiblasen, geschlossenporige Schwämme aus einem flexiblen Material und dergleichen.

Eine Kreiselpumpe ist eine Strömungsmaschine, die mittels eines rotierenden Laufrads die Zentrifugalkraft zur Förderung von Flüssigkeiten nutzt. Flüssigkeit, die über den Ansaugstutzen in die Kreiselpumpe eintritt, wird vom rotierenden Laufrad mitgerissen und zunächst auf einer Kreisbahn nach außen gezwungen. Dadurch setzt sich die im Laufrad befindliche und vom Laufrad mitgenommene Flüssigkeit in Bewegung und neue Flüssigkeit wird in den Wirkbereich des Laufrades angesogen. Wird der Durchfluss des Wassers durch die Kreiselpumpe durch Einbauteile gestört, verschlechtert sich der Wirkungsgrad der Kreiselpumpe.

In der Praxis hat es sich als schwierig erwiesen, einen Ausdehnungskörper in das Pumpengehäuse zu integrieren, ohne dabei den Wirkungsgrad der Pumpe zu verschlechtern. Zwar ist es möglich, den Ausdehnungskörper im Motorgehäuse anzuordnen, dieses sollte aber möglichst dicht sein, um einen ungewollten Wassereintritt mit einem Totalschaden des Motors zu verhindern. Deshalb ist es vorteilhaft, das Wasser nach Möglichkeit ganz vom Motorgehäuse entfernt zu halten und den Ausdehnungskörper im Pumpengehäuse anzuordnen. Dort kann der Ausdehnungskörper jedoch den Wasserdurchfluss behindern, wenn er nicht optimal angeordnet ist. Auch sollte die Fertigung einer gattungsgemäßen Kreiselpumpe möglichst kostengünstig ohne einen erheblichen Aufwand möglich sein.

Demgemäß ist es die Aufgabe der vorliegenden Erfindung, eine Lösung vorzuschlagen, auf welche kostengünstige und montagefreundliche Weise der Wirkungsgrad des Laufrades erhöht werden kann, ohne dabei die Einbaumöglichkeit eines Ausdehnungskörpers im Pumpengehäuse zu beeinträchtigen.

Die Aufgabe wird für eine gattungsgemäße Kreiselpumpe gelöst, indem die Kreiselpumpe ein den Außenumfang des Laufrades umgebendes Spiralgehäuse aufweist und das Spiralgehäuse als ein vom Pumpengehäuse separates ein- oder mehrteilig ausgestaltetes Formteil ausgebildet ist.

Eine in Umfangsrichtung zum Laufrad spiralförmig verlaufende Wandung kann den Wirkungsgrad des in der Pumpe eingesetzten Laufrades verbessern. Insbesondere wenn der freie Querschnitt des Strömungskanals zwischen dem Außenumfang des Laufrades und der nach innen weisenden Fläche des Spiralgehäuses in Förderrichtung des gepumpten Wassers auf die Auslassöffnung zu zunimmt, können mit der Kreiselpumpe verbesserte Wirkungsgrade erzielt werden.

Durch die Verwendung eines vom Pumpengehäuse separaten Formteils kann dieses in seiner Form freier gestaltet werden. Dies ist insbesondere im Hinblick auf eine optimale Abstimmung auf die Form des Laufrades von Vorteil. Es ist einfacher, beispielsweise ein Spritzgussteil aus Kunststoff in seiner Form von Anfang an optimiert zu gestalten, als in einer laufenden Serienfertigung ein Pumpengehäuse jeweils nachträglich so nachzubearbeiten, dass sich eine zum Laufrad optimierte Formgestaltung einstellt. Das separate Formteil kann so gestaltet werden, dass der Ausdehnungskörper in das Pumpengehäuse einbaubar ist, ohne in der Einbaulage den Durchfluss des Wassers durch die Laufräder zu beeinträchtigen. Zudem ist es möglich, in ein einheitliches Pumpengehäuse unterschiedliche Laufräder mit jeweils daran angepassten Spiraleinsätzen einzusetzen, ohne dafür verschiedene Pumpengehäuse vorhalten zu müssen. Die Bevorratung und Teilevielfalt in einer Produktion kann dadurch verringert werden. Es ist möglich, mit nur einem einzigen Pumpengehäuse verschiedene Kreiselpumpen mit verschiedenen Kennlinien herzustellen und anzubieten, die sich nur durch die Form des Spiraleinsatzes, des Laufrades und eventuell zusätzlich der Motorauslegung voneinander unterscheiden.

Für die Verbesserung des Wirkungsgrades der Kreiselpumpe ist es ohne Belang, ob das Spiralgehäuse als ein ein- oder mehrteiliges Formteil ausgestaltet ist. Ein mehrteiliges Formteil kann leicht zusammensteckbar ausgestaltet sein, so dass sich kein erheblich erhöhter Montageaufwand einstellt. Am einfachsten ist die Montage jedoch, wenn das Formteil einteilig ausgestaltet ist.

Nach einer Ausgestaltung der Erfindung ist das Spiralgehäuse in seiner Einbaulage im Pumpengehäuse mit dem Pumpengehäuse kraft- und/oder formschlüssig verbunden. Bei einer kraftschlüssigen Verbindung - beispielsweise klemmend - ist die Montage werkzeuglos möglich und entsprechend einfach. Bei einer formschlüssigen Verbindung wird das Spiralgehäuse durch seine Form in seiner Einbaulage gehalten. Durch Vorsprünge im seitlichen Umfang kann das Spiralgehäuse daran gehindert werden, seine Einbaulage in Rotationsrichtung des Laufrades über die Gebrauchsdauer der Kreiselpumpe zu verändern. Höhenbewegungen entlang der Rotationsachse des Laufrades können vermieden werden, wenn die Bauhöhe des Spiralgehäuses genau an die Maße des Durchflussraums angepasst ist und sich das Spiralgehäuse in der Einbaulage an der Innenwandung des Pumpengehäuses abstützt. Auch bei dieser Verbindung ist die Montage werkzeuglos und damit entsprechend schnell und effizient möglich, indem das Spiralgehäuse bei der Montage der Kreiselpumpe nur in das Pumpengehäuse eingelegt wird, bevor dieses mit dem Motorgehäuse verbunden wird. Die kraft- und formschlüssige Verbindungstechnik kann auch miteinander kombiniert werden, um ein Spiralgehäuse in einem Pumpengehäuse in der Einbaulage zu fixieren. Die vorgeschlagenen Verbindungstechniken sind im Reparaturfall auch leicht wieder lösbar.

Nach einer Ausgestaltung der Erfindung ist der Ausdehnungskörper in einem an den Durchflussraum angrenzenden Raum im Pumpengehäuse angeordnet und der Ausdehnungskörper vom Durchflussraum durch eine Wandung des Spiralgehäuses abgeteilt. Durch die Anordnung des Ausdehnungskörpers außerhalb des Durchflussraums ist ein ungehinderter Wasserdurchfluss durch den Durchflussraum sichergestellt. Der Durchflussraum kann strömungstechnisch optimal gestaltet werden, ohne auf den Ausdehnungskörper Rücksicht nehmen zu müssen. Da das Spiralgehäuse den Durchflussraum umgrenzt, kann auf eine zusätzliche Wandung verzichtet werden, wenn eine Wandung des Spiralgehäuses gleichzeitig die Begrenzung zum Bauraum für den Ausdehnungskörper ausbildet.

Nach einer Ausgestaltung der Erfindung ist der Ausdehnungskörper von der Wandung in seiner Einbaulage gehalten. Durch diese Gestaltung wird die Montage der Pumpe vereinfacht. Um die Kreiselpumpe zu montieren, braucht der Ausdehnungskörper nur in das Pumpengehäuse eingelegt zu werden, um sodann das Sprialgehäuse darauf zu legen und das Pumpengehäuse mit dem Motorgehäuse zu verbinden.

Nach einer Ausgestaltung der Erfindung begrenzt das ein- oder mehrteilig ausgestaltete Formteil des Spiralgehäuses in seiner Einbaulage Durchströmungsöffnungen, die den Ausdehnungskörper mit dem Durchflussraum fluidisch verbinden. Die Durchströmungsöffnungen können ausschließlich in einer Wandung des Formteils ausgebildet sein, beispielsweise als Löcher oder Schlitze, wodurch jedoch Störungen im Strömungsverhalten des Wassers durch den Durchflussraum verursacht werden können. Es ist jedoch auch möglich, die Durchströmungsöffnungen durch Spalte auszubilden, die das Spiralgehäuse gemeinsam mit einer Wandung des Pumpengehäuses ausbildet. Da das Spiralgehäuse aufgrund unvermeidbarer Toleranzen nicht dichtend an die Innenoberflächen des Pumpengehäuses angelegt werden kann, wird bei dieser Ausgestaltung das Spaltmaß zwischen einem Bauteilrand des Spiralgehäuses und der angrenzenden Oberfläche des Pumpengehäuses so verbreitert, dass sich unter Einrechnung der möglichen Toleranzen immer eine ausreichend dimensionierte Durchströmungsöffnung ergibt, durch die ein Druckausgleich zwischen dem Durchströmungsraum und dem Ausdehnungskörper möglich ist, um Beschädigungen an Bauteilen der Pumpe durch gefrierendes Wasser zu vermeiden. Eine besonders strömungsgünstige Lage eines Durchlassspaltes befindet sich im Anstoßbereich des Spiralgehäuses an den Ansaugstutzen oder die Ansaugöffnung, da dort die Strömungsverhältnisse des Wassers nur geringfügig beeinträchtigt werden.

Nach einer Ausgestaltung der Erfindung weist das Spiralgehäuse auf seiner dem Laufrad abgewandten Außenseite einen oder mehrere Vorsprünge auf, mit denen sich das Spiralgehäuse in seiner Einbaulage am Pumpengehäuse selbstausrichtend abstützt. Das Spiralgehäuse muss im Pumpengehäuse so eingebaut sein, dass das Laufrad bei einer Rotationsbewegung nicht mit den Oberflächen des Spiralgehäuses kollidiert oder darauf schleift. Es müssen auch die vorgesehenen Maße des vom Außenumfang des Laufrades und der Innenoberfläche des Spiralgehäuses begrenzten freien Querschnitts des Strömungskanals eingehalten werden, um einen optimalen Wirkungsgrad der Pumpe zu erzielen. Dementsprechend ist eine auf die Drehachse des Laufrades ausgerichtete Zentrierung des Spiralgehäuses in seiner Einbaulage erforderlich. Diese Zentrierung kann über Vorsprünge bewirkt werden, die auf gegenüberliegenden Seiten des Spiralgehäuses im Verhältnis zur Drehachse des Laufrades angeordnet sind. Wenn sich die Vorsprünge in ihrer Einbaulage am Pumpengehäuse abstützen, insbesondere mit einer Kraftkomponente quer zur Drehachse des Laufrades, stellen die Vorsprünge über die Abstützkräfte ein Kräftegleichgewicht ein, bei dem das Spiralgehäuse in seiner Solleinbauposition in einer zur Drehachse des Laufrades passend zentrierten Lage gehalten ist.

Nach einer Ausgestaltung der Erfindung ist die Ansaugöffnung mit dem Durchflussraum über einen Ansaugstutzen verbunden und der Ausdehnungskörper ist als ringförmiges Bauteil ausgestaltet, das den Ansaugstutzen an dessen Außenumfang umfasst. Durch den Ansaugstutzen kann der für den Ausdehnungskörper benötigte Bauraum überbrückt werden. Der Ansaugstutzen überbrückt einen Förderweg für das einströmende Wasser von der Ansaugöffnung bis zum Laufrad. Der Ansaugstutzen ist ein in das Pumpengehäuse integrierter Bestandteil oder ein separates Bauteil, das in das Pumpengehäuse eingesetzt wird. Der Ansaugstutzen kann mit seiner Baulänge dazu genutzt werden, das Einströmungsverhalten des Wassers in die Kreiselpumpe zu verbessern. Durch die Strecke, die das von der Pumpe angesaugte Wasser durch den Ansaugstutzen hindurchströmt, wird die Strömung in diesem Bereich gleichgerichtet. Turbulente Strömungen, die den möglichst ungestörten Durchfluss des Wassers stören könnten, werden so verringert oder gänzlich vermieden. Durch die Anströmung des Laufrades aus dem Ansaugstutzen und nicht direkt aus der Ansaugöffnung strömt das Wasser gleichmäßiger in das Laufrad ein, wodurch sich die Wirkungsgradverluste verringern. Durch die ringförmige Ausbildung des Ausdehnungskörpers kann der Ansaugstutzen mittig durch den Ausdehnungskörper hindurchgeführt und ebenso mittig auf das Laufrad gerichtet werden. Der Ausdehnungskörper kann in seiner Form und Lage voll an die Form und Lage des Laufrades angepasst werden, so dass sich eine Kompensationsmöglichkeit für phasenwechselbedingte Druckunterschiede unabhängig vom Ort und dem Fortschreiten des Gefrierens des im Pumpengehäuse befindlichen Wassers ergibt.

Nach einer Ausgestaltung der Erfindung ist in einen Ansaugstutzen ein Einströmtrichter als ein- oder mehrteilig ausgestaltetes Formteil eingesetzt, das in seiner Einbaulage im Ansaugstutzen mit dem Pumpengehäuse kraft- und/oder formschlüssig verbunden ist. Durch einen separaten Einströmtrichter kann das Strömungsverhalten des Wassers im Bereich des Ansaugstutzens noch weiter verbessert und an die Strömungscharakteristik des jeweiligen Laufrades angepasst werden. Durch die Trichterform ist es insbesondere möglich, das Einströmungsverhalten des Wassers in die Ansaugöffnung hinein zu verbessern und Strömungswirbel, die sich im Umkreis vor oder im Bereich der Ansaugöffnung ergeben, zu verkleinern oder ganz zu vermeiden. Durch die kraft- und/oder formschlüssige Verbindung kann das Formteil leicht montiert werden. Je nach verwendetem Laufrad ist es auch möglich, in einem identischen Pumpengehäuse eines von mehreren unterschiedlichen Laufrädern und einen von mehreren dazu passenden unterschiedlichen Einströmtrichtern zu verwenden, so dass sich eine Art Baukasten für die Konfiguration einer Kreiselpumpe aus unterschiedlichen Komponenten ergibt.

Nach einer Ausgestaltung der Erfindung weist der Einströmtrichter auf seiner Auβenumfangsfläche Kontaktflächen auf, über die der Einströmtrichter in seiner Einbaulage am Pumpengehäuse selbstausrichtend abgestützt ist. Für die selbstausrichtende Abstützung des Einströmtrichters ergeben sich die entsprechenden Vorteile, wie sie vorstehend bereits für die selbstausrichtende Abstützung des Spiralgehäuses erläutert sind.

Es wird ausdrücklich darauf hingewiesen, dass die vorstehend beschriebenen Ausgestaltungen der Erfindung jeweils für sich, aber auch untereinander mit der Ausgestaltung gemäß der im Hauptanspruch beschriebenen Erfindung kombinierbar sind. Das gilt auch für die Kombination einzelner technischer Merkmale, die für eine Ausgestaltung beschrieben sind, mit einzelnen technischen Merkmalen einer anderen Ausgestaltung, soweit eine solche Kombination technisch sinnvoll ist.

Weitere Abwandlungen und Ausgestaltungen der Erfindung lassen sich der nachfolgenden gegenständlichen Beschreibung und den Zeichnungen entnehmen.

Die Erfindung soll nun anhand eines Ausführungsbeispiels näher erläutert werden. Es zeigen:
- Fig. 1:: eine Querschnittsansicht durch eine Kreiselpumpe,
- Fig. 2:: eine Ansicht auf das Pumpengehäuse und
- Fig. 3:: eine Explosionszeichnung des Pumpengehäuses aus Figur 2.

In Fig. 1 ist eine Kreiselpumpe 2 mit einem Pumpengehäuse 4 gezeigt. Das Pumpengehäuse 4 verfügt über eine Ansaugöffnung 6 und eine Auslassöffnung 8. Die Ansaugöffnung 6 und die Auslassöffnung 8 sind durch einen Durchflussraum 10 strömungstechnisch miteinander verbunden, in dem das Laufrad 12 angeordnet ist. Beim Betrieb der Kreiselpumpe 2 strömt Wasser durch die Ansaugöffnung 6 in den Durchflussraum 10, wird dort durch das rotierende Laufrad 12 beschleunigt und über die Auslassöffnung 8 aus der Kreiselpumpe 2 herausgedrückt.

Seitlich beabstandet zum Laufrad 12 befindet sich im Pumpengehäuse 4 ein Ausdehnungskörper 14, der im Ausführungsbeispiel vom Laufrad 12 durch das Spiralgehäuse 16 abgetrennt ist. Das Spiralgehäuse 16 verfügt über eine Wandung 18, durch die der Ausdehnungskörper 14 in seiner Einbaulage gehalten ist. Gleichzeitig begrenzt die Wandung 18 den Durchflussraum 10 und das Laufrad 12.

Das Spiralgehäuse 16 weist einen Vorsprung 20 auf, der sich klemmend auf der Innenoberfläche des Pumpengehäuses 4 abstützt und dadurch das Spiralgehäuse 16 in seiner Einbaulage zentriert. Der Vorsprung 20 ist im Ausführungsbeispiel als ein umlaufender Ring ausgestaltet.

Im Pumpengehäuse 4 ist im Ausführungsbeispiel ein Ansaugstutzen 22 ausgebildet, der als Strömungskanal die Ansaugöffnung 6 mit dem Durchflussraum 10 verbindet. In den Ansaugstutzen 22 eingesetzt ist ein Einströmtrichter 24, dessen Strömungsquerschnitt sich in Durchströmungsrichtung verkleinert. Der Einströmtrichter 24 liegt über Kontaktflächen 26 an der Innenoberfläche des Pumpengehäuses 4 an.

In der in Fig. 1 dargestellten Zusammenbausituation der Kreiselpumpe 2 ist das Spiralgehäuse 16 als einteiliger Formkörper ausgestaltet. Die Maße des Spiralgehäuses 16 sind so gewählt, dass das Spiralgehäuse 16 spielfrei im Durchflussraum 10 positioniert ist, wenn das Pumpengehäuse 4 auf das Motorgehäuse 28 befestigt ist. Das Spiralgehäuse ist dabei durch seine maßliche Abstimmung auf die Innenmaße des Pumpengehäuses 4 in seiner Einbaulage gehalten. Die Lagefixierung des Spiralgehäuses 16 ergibt sich im Ausführungsbeispiel insbesondere aus den am Spiralgehäuse 16 ausgebildeten Aufsatzflächen 30.

Im Anstoßbereich der Wandung 18 an den Ansaugstutzen 22 ist im Ausführungsbeispiel ein den Ansaugstutzen 22 umgebender Durchlassspalt 32 ausgebildet, der um den Ansaugstutzen 22 umläuft. Der Durchlassspalt 32 bildet eine Durchströmungsöffnung, durch die Wasser aus dem Durchflussraum 10 in den Einbauraum eindringen kann, in dem sich der Ausdehnungskörper 14 befindet, wenn sich Wasser im Durchflussraum 10 in seinem Volumen durch einen Phasenwechsel ausdehnt. Durch seine flexible Ausgestaltung wird der Ausdehnungskörper 14 vom eindringenden Wasser zusammengedrückt und teilweise verdrängt. Wenn das zu Eis gewordene Wasser wieder auftaut und sich das Volumen des im Durchflussraum 10 befindlichen Wassers wieder verringert, kann das im Bereich des Ausdehnungskörpers 14 befindliche Wasser wieder durch den Durchlassspalt 32 zurück in den Durchflussraum 10 strömen. Auf diese Weise wird die Kreiselpumpe 2 vor eventuellen Frostschäden bewahrt.

In Fig. 2 ist eine Frontalansicht auf das offene Pumpengehäuse 4 gezeigt. In das Pumpengehäuse 4 ist das Spiralgehäuse 16 eingesetzt. In der Frontalansicht ist gut erkennbar, dass die Wandung 18 des Spiralgehäuses 16 im Anstoßbereich an den Ansaugstutzen 22 durch die entsprechende maßliche Ausgestaltung einen ringförmigen Durchlassspalt 32 ausbildet. Auch ist die laufradseitige Stirnseite des Einströmtrichters 24 erkennbar, durch den der freie Strömungsquerschnitt des Ansaugstutzens 22 verringert wird. An das Pumpengehäuse 4 ist ein Druckstutzen 34 angeformt, über den das Wasser vom Durchflussraum 10 zur Auslassöffnung 8 befördert wird.

In Fig. 3 ist eine Explosionsansicht der einzelnen in das Pumpengehäuse 4 eingesetzten Bauteile zu sehen. Auf der Seite des Durchflussraums 10 sind in das Pumpengehäuse 4 der Ausdehnungskörper 14 und das Spiralgehäuse 16 einsetzbar. Auf der Seite der Ansaugöffnung 6 ist der Einströmtrichter 24 gezeigt, der in den Ansaugstutzen 22 einsetzbar ist. Anstelle der in Fig. 3 gezeigten Bauteile für das Spiralgehäuse 16 und den Einströmtrichter 24 können in das Pumpengehäuse 4 auch anders geformte Bauteile eingesetzt werden, die auf eine andere Form eines Laufrades 12 angepasst sind. Durch die Möglichkeit, in das Pumpengehäuse 4 verschieden geformte Bauteile als Spiralgehäuse 16 und/oder einen Einströmtrichter 24 einsetzen zu können, kann das Pumpengehäuse 4 leicht an unterschiedliche Laufräder 12 und deren besondere Leistungscharakteristik angepasst werden.

Die Erfindung ist nicht auf das vorstehend beschriebene Ausführungsbeispiel beschränkt. Dem Fachmann bereitet es keine Schwierigkeiten, das Ausführungsbeispiel auf eine ihm als geeignet erscheinende Weise an die technischen Bedürfnisse eines konkreten Anwendungsfalles anzupassen. Die vorstehende Beschreibung dient nur zu Beschreibungszwecken der vorliegenden Erfindung.

## Patentansprüche

1. Kreiselpumpe (2) mit einem Pumpengehäuse (4), das eine Ansaugöffnung (6) und eine Auslassöffnung (8) aufweist, die durch einen im Pumpengehäuse (4) angeordneten Durchflussraum (10) miteinander verbunden sind, einem im Durchflussraum (10) angeordneten rotierend antreibbaren Laufrad (12) und einem mit dem Durchflussraum (10) in fluidischer Verbindung stehenden Ausdehnungskörper (14), **dadurch gekennzeichnet, dass** die Kreiselpumpe (2) ein den Außenumfang des Laufrades (12) umgebendes Spiralgehäuse (16) aufweist und das Spiralgehäuse (16) als ein vom Pumpengehäuse (4) separates ein- oder mehrteilig ausgestaltetes Formteil ausgebildet ist.

2. Kreiselpumpe (2) nach Anspruch 1, **dadurch gekennzeichnet, dass** das Spiralgehäuse (16) in seiner Einbaulage im Pumpengehäuse (4) mit dem Pumpengehäuse (4) kraft- und/oder formschlüssig verbunden ist.

3. Kreiselpumpe (2) nach Anspruch 1 oder 2, **dadurch gekennzeichnet, dass** der Ausdehnungskörper (14) in einem an den Durchflussraum (10) angrenzenden Raum im Pumpengehäuse (4) angeordnet und der Ausdehnungskörper (14) vom Durchflussraum (10) durch eine Wandung (18) des Spiralgehäuses (16) abgeteilt ist.

4. Kreiselpumpe (2) nach einem der vorhergehenden Ansprüche, **dadurch gekennzeichnet, dass** der Ausdehnungskörper (14) von der Wandung (18) in seiner Einbaulage gehalten ist.

5. Kreiselpumpe (2) nach einem der vorhergehenden Ansprüche, **dadurch gekennzeichnet, dass** das ein- oder mehrteilig ausgestaltete Formteil des Spiralgehäuses (16) in seiner Einbaulage Durchströmungsöffnungen begrenzt, die den Ausdehnungskörper (14) mit dem Durchflussraum (10) fluidisch verbinden.

6. Kreiselpumpe (2) nach einem der vorhergehenden Ansprüche, **dadurch gekennzeichnet, dass** das Spiralgehäuse (16) auf seiner dem Laufrad (12) abgewandten Außenseite einen oder mehrere Vorsprünge (20) aufweist, mit denen sich das Spiralgehäuse (16) in seiner Einbaulage am Pumpengehäuse (4) selbstausrichtend abstützt.

7. Kreiselpumpe (2) nach einem der vorhergehenden Ansprüche, **dadurch gekennzeichnet, dass** die Ansaugöffnung (6) mit dem Durchflussraum (10) über einen Ansaugstutzen (22) verbunden ist und der Ausdehnungskörper (14) als ringförmiges Bauteil ausgestaltet ist, das den Ansaugstutzen (22) an dessen Außenumfang umfasst.

8. Kreiselpumpe (2) nach einem der Ansprüche 1 bis 7, **dadurch gekennzeichnet, dass** in einen Ansaugstutzen (22) ein Einströmtrichter (24) als ein- oder mehrteilig ausgestaltetes Formteil eingesetzt ist, das in seiner Einbaulage im Ansaugstutzen (22) mit dem Pumpengehäuse (4) kraft- und/oder formschlüssig verbunden ist.

9. Kreiselpumpe (2) nach Anspruch 8, **dadurch gekennzeichnet, dass** der Einströmtrichter (24) auf seiner Außenumfangsfläche Kontaktflächen (26) aufweist, über die der Einströmtrichter (24) in seiner Einbaulage am Pumpengehäuse (4) selbstausrichtend abgestützt ist.

## Claims

1. Centrifugal pump (2) comprising a pump housing (4) having an intake opening (6) and an outlet opening (8) which are interconnected by a flow chamber (10) arranged in the pump housing (4), a rotatably driven impeller (12) arranged in the flow chamber (10), and an expansion body (14) that is fluidically connected to the flow chamber (10), **characterised in that** the centrifugal pump (2) has a spiral housing (16) surrounding the outer circumference of the impeller (12) and the spiral housing (16) is formed as a single-piece or multi-piece moulded part which is separate from the pump housing (4).

2. Centrifugal pump (2) according to claim 1, **characterised in that** the spiral housing (16), in the installation position thereof in the pump housing (4), is frictionally and/or form-fittingly connected to the pump housing (4).

3. Centrifugal pump (2) according to either claim 1 or claim 2, **characterised in that** the expansion body (14) is arranged in the pump housing (4) in a chamber which is adjacent to the flow chamber (10), and the expansion body (14) is separated from the flow chamber (10) by a wall (18) of the spiral housing (16).

4. Centrifugal pump (2) according to any of the preceding claims, **characterised in that** the expansion body (14) is held in the installation positon thereof by the wall (18).

5. Centrifugal pump (2) according to any of the preceding claims, **characterised in that** the single-piece or multi-piece moulded part of the spiral housing (16), in the installation position thereof, delimits through-flow openings which fluidically connect the expansion body (14) to the flow chamber (10).

6. Centrifugal pump (2) according to any of the preceding claims, **characterised in that** the spiral housing (16) has one or more projections (20) on the outer side thereof which is remote from the impeller (12), by means of which projections the spiral housing (16), in the installation position thereof, is supported on the pump housing (4) in a self-aligning manner.

7. Centrifugal pump (2) according to any of the preceding claims, **characterised in that** the intake opening (6) is connected to the flow chamber (10) via an intake connector (22), and the expansion body (14) is designed as an annular component which surrounds the outer circumference of the intake connector (22).

8. Centrifugal pump (2) according to any of claims 1 to 7, **characterised in that** an inflow funnel (24) is inserted into an intake connector (22) as a single-piece or multi-piece moulded part, which funnel, in the installation position thereof in the intake connector, is frictionally and/or form-fittingly connected to the pump housing (4).

9. Centrifugal pump (2) according to claim 8, **characterised in that** the inflow funnel (24) has contact surfaces (26) on the outer circumferential surface thereof, by means of which contact surfaces the inflow funnel (24), in the installation position thereof, is supported on the pump housing (4) in a self-aligning manner.

## Revendications

1. Pompe centrifuge (2) comprenant un carter de pompe (4), pourvu d'un orifice d'aspiration (6) et d'un orifice de sortie (8) reliés entre eux par un espace d'écoulement (10) ménagé dans le carter de pompe (4), une roue mobile (12) entraînable en rotation dans l'espace d'écoulement (10) et un corps d'expansion (14) en liaison fluidique avec l'espace d'écoulement (10), **caractérisée en ce que** la pompe centrifuge (2) comporte un boîtier en spirale (16) entourant la périphérie extérieure de la roue mobile (12) et **en ce que** le boîtier en spirale (16) est conçu sous la forme d'une pièce moulée constituée d'une seule partie ou de plusieurs parties et séparée du carter de pompe (4).

2. Pompe centrifuge (2) selon la revendication 1, **caractérisée en ce que**, dans sa position de montage dans le boîtier de pompe (4), le boîtier en spirale (16) est relié au boîtier de pompe (4) par complémentarité de formes et/ou à force.

3. Pompe centrifuge (2) selon la revendication 1 ou 2, **caractérisée en ce que** le corps d'expansion (14) est disposé dans le carter de pompe (4) dans un espace adjacent à l'espace d'écoulement (10) et **en ce que** le corps d'expansion (14) est séparé de l'espace d'écoulement (10) par une paroi (18) du boîtier en spirale (16).

4. Pompe centrifuge (2) selon l'une des revendications précédentes, **caractérisée en ce que** le corps d'expansion (14) est maintenu dans sa position de montage par la paroi (18).

5. Pompe centrifuge (2) selon l'une des revendications précédentes, **caractérisée en ce que** la pièce moulée du boîtier en spirale (16), qui est conçue d'une seule partie ou de plusieurs parties, est limité dans sa position de montage par des orifices d'écoulement qui relient fluidiquement le corps d'expansion (14) à l'espace d'écoulement (10).

6. Pompe centrifuge (2) selon l'une des revendications précédentes, **caractérisée en ce que** le boîtier en spirale (16) comporte, sur son côté extérieur opposé à la roue mobile (12), une ou plusieurs saillies (20) au moyen desquelles le boîtier en spirale (16) s'appuie, dans sa position de montage, sur le boîtier de pompe (4) avec alignement automatique.

7. Pompe centrifuge (2) selon l'une des revendications précédentes, **caractérisée en ce que** l'orifice d'aspiration (6) est relié à l'espace d'écoulement (10) par une tubulure d'aspiration (22) et **en ce que** le corps d'expansion (14) est conçu sous la forme d'un composant annulaire qui entoure la tubulure d'aspiration (22) au niveau de sa périphérie extérieure.

8. Pompe centrifuge (2) selon l'une des revendications 1 à 7, **caractérisée en ce qu'**un entonnoir d'admission (24) est inséré dans une tubulure d'aspiration en tant que pièce moulée constituée d'une seule partie ou de plusieurs parties qui est reliée, dans sa position de montage dans la tubulure d'aspiration (22), au boîtier de pompe (4) par complémentarité de formes et/ou à force.

9. Pompe centrifuge (2) selon la revendication 8, **caractérisée en ce que** l'entonnoir d'admission (24) comporte sur sa surface périphérique extérieure des faces de contact (26) au moyen desquelles l'entonnoir d'admission (24) s'appuie, dans sa position de montage, sur le boîtier de pompe (4) avec alignement automatique.
